# FASCICULE DE BREVET EUROPEEN

(11) **EP 0 973 424 B1**
(45) Date de publication et mention de la délivrance du brevet: **02.01.2002**
(21) Numéro de dépôt: 97953965.7
(22) Date de dépôt: 29.12.1997
(51) Int. Cl.: A47C 23/06

(54) **DISPOSITIF ELASTIQUE FAISANT OFFICE D'INTERFACE ENTRE UN EMBOUT DE LATTE ET LE CADRE DU SOMMIER**
ELASTISCHES VERBINDUNGSELEMENT EINER LATTE MIT EINEM BETTGESTELL
ELASTIC DEVICE ACTING AS INTERFACE BETWEEN A LATH JOINING PIECE AND A REST BAR FRAME

(30) Priorité: 03.01.1997 FR 9700128
(43) Date de publication de la demande: 26.01.2000
(73) Titulaire: SA DELAHOUSSE ET FILS, F-49320 Brissac Quince (FR)
(72) Inventeur: DELAHOUSSE, Régis, F-49610 Murs-Erigne (FR)
(74) Mandataire: Phélip, Bruno
(86) Numéro de dépôt international: FR9702442
(87) Numéro de publication internationale: WO9829009

(56) Documents cités:
- EP-A- 0 118 652
- DE-A- 2 812 335
- DE-U- 9 105 644
- DE-U- 9 413 776
- FR-A- 2 577 777

## Description

La présente invention concerne un dispositif élastique faisant office d'interface entre un embout de latte et les longerons d'un cadre de sommier.

Pour améliorer la souplesse d'un sommier dans la zone du creux d'épaule par exemple, il est connu d'installer des dispositifs complémentaires qui s'interposent entre l'embout de latte et chaque longeron du cadre du sommier.

Un dispositif de ce genre est par exemple décrit dans le document FR-2 549 912. Ce dispositif permet un mouvement dans le sens vertical au moyen d'un guidage approprié.

D'autres dispositifs, comme décrit dans le document EP-0 654 236, permettent un mouvement qui n'est pas limité au seul sens vertical ; ces dispositifs procurent également une possibilité de rotation, particulièrement utile lorsque les embouts sont des embouts qui supportent plusieurs lattes.

Un autre dispositif, en forme d'embout, décrit dans le document DE-28 12 335 permet également un mouvement vertical et de tangage de la latte qui résulte de la déformation d'un organe élastique en élastomère. L'amplitude du mouvement de l'embout est faible car l'organe est enserré dans une petite cavité. De plus, les pièces constituant cet embout ne sont pas véritablement solidaires les unes des autres; elles peuvent se séparer.

La présente invention propose un dispositif qui permet une grande amplitude du mouvement de l'embout mono ou multilattes, ce mouvement s'effectuant selon une composante verticale et une composante axiale horizontale qui autorise un mouvement de basculement ou de tangage des lattes pour mieux épouser les formes prises par le matelas.

Le dispositif selon l'invention présente aussi l'avantage d'être très silencieux lors de son fonctionnement, par rapport aux dispositifs élastiques utilisant des ressorts métalliques par exemple.

Le dispositif selon l'invention présente aussi l'avantage d'éviter une réduction trop importante de la longueur des lattes, permettant ainsi de conserver une certaine harmonie dans leur répartition sur le sommier, entre la zone du creux d'épaule où l'on trouve le dispositif selon l'invention, et le reste du sommier où les embouts supports des lattes sont montés directement sur le long-pan ou longeron du cadre.

Le dispositif selon l'invention comprend : - une platine fixe adossée à la partie interne du longeron et solidaire de ce demier, - une platine mobile, guidée par rapport à ladite platine fixe, comportant des moyens pour accueillir un embout et - un organe élastique interposé entre les deux platines. Cet organe élastique se présente sous la forme d'un anneau en matériau plastique approprié dont la dureté est choisie en fonction des besoins, faisant office de ressort, lequel anneau est simplement interposé entre un appui disposé à la partie inférieure de la platine fixe et un appui disposé à la partie supérieure de la platine mobile, permettant ainsi une déformation élastique des arcs latéraux dudit anneau. Cet anneau élastique est de préférence réalisé en caoutchouc thermoplastique à haute mémoire de forme élastique, et il est monté initialement en étant légèrement comprimé entre ses deux appuis, entre les platines, de façon à compenser la perte initiale de sa plasticité.

Toujours selon l'invention, la platine mobile est guidée verticalement par rapport à la platine fixe au moyen d'un tenon cylindrique qui est disposé dans le prolongement de l'appui de l'organe élastique, lequel ergot coulisse dans une rainure verticale en forme de lumière aménagée sur la platine fixe, permettant simultanément le déplacement vertical et le basculement ou tangage de ladite platine mobile.

Selon une autre disposition de l'invention, la platine mobile est liée à la platine fixe au moyen d'un tenon en forme de Té dont le corps central n'est autre que l'ergot cylindrique de guidage, prolongé par une tête large qui se loge dans l'épaisseur de la platine fixe au dos de cette dernière et coulisse sur les rebords de la rainure verticale de guidage dudit ergot cylindrique.

Selon une autre disposition de l'invention, la tête du tenon s'inscrit dans un cercle et comporte deux méplats parallèles horizontaux, perpendiculaires à l'axe de la rainure de la piatine fixe. Les deux platines sont solidarisées l'une par rapport à l'autre. A cet effet, l'écartement des deux méplats de la tête du tenon de la platine mobile est légèrement inférieur à la largeur de la rainure de la platine fixe pour permettre dans un premier temps, le passage de ladite tête au travers de la lumière de ladite rainure; le verrouillage des deux platines l'une par rapport à l'autre s'effectue dans un deuxième temps par un mouvement d'un quart de tour des deux pièces l'une par rapport à l'autre, de façon à disposer la tête transversalement par rapport à la rainure.

De cette façon, les deux platines sont liées l'une à l'autre et ne peuvent se séparer que dans une position particulière, lorsque la tête du tenon est orientée comme la rainure de la platine fixe. Elles ne peuvent pas se démonter accidentellement.

Toujours selon l'invention, la hauteur de la lumière règle le débattement vertical de la platine mobile et la position repos de ladite platine est obtenue par le méplat supérieur de la tête du tenon qui coopère avec la partie supérieure de la rainure verticale située au dos de la platine fixe, laquelle partie supérieure est plane et horizontale.

Toujours selon l'invention, l'organe élastique comporte, à sa partie inférieure, une douille qui raccorde les extrémités des arcs latéraux constituant l'organe élastique. Cette douille s'enfile sur une cheville servant d'appui ; cette cheville est disposée à la partie inférieure de la platine fixe, logée dans un orifice de cette dernière et elle comporte une tête encastrée dans un creux aménagé dans la partie arriére de la platine fixe, laquelle tête est prisonnière dans son logement, maintenue en place par la face interne du longeron du cadre du sommier, en appui sur cette face.

Selon une autre disposition de l'invention, la tête de la cheville est de plus verrouillée en rotation dans son logement en creux, et la cheville qui forme l'appui de l'organe élastique, comporte au moins une gorge disposée selon une génératrice, laquelle gorge coopère avec une nervure en saillie à l'intérieur du manchon cylindrique de l'organe élastique, laquelle nervure permet de verrouiller la rotation de ce dernier par rapport audit appui.

Selon une autre disposition de l'invention, l'organe élastique comporte à sa partie supérieure, un aménagement en forme de demi-lune qui raccorde les extrémités supérieures des arcs constituant l'organe élastique. Cette partie en demi-lune est ouverte vers le haut et coopère avec un appui ou siège qui se situe dans le prolongement du tenon aménagé à la partie supérieure de la platine support.

Toujours selon l'invention, la demi-lune aménagée à la partie supérieure de l'organe élastique, comporte, dans sa position centrale médiane, orienté vers le haut, un ergot qui s'encastre dans une cavité aménagée dans le siège. Cet ergot permet d'améliorer l'ancrage de la partie supérieure de l'anneau élastique et d'éviter son déboîtement par rapport à son siège.

Selon une variante de réalisation, l'organe élastique comporte à sa partie supérieure, des bras latéraux faisant office de raidisseur, s'étendant latéralement et tangentiellement par rapport aux branches de l'anneau, en appui sous la voûte de la platine mobile. Ces bras procurent une plus grande nervosité à l'organe élastique, permettant notamment un retour plus rapide de la platine mobile en position repos.

Selon une autre disposition de l'invention, la cheville servant d'appui à l'organe élastique, comporte, à son extrémité située du côté de la platine support mobile, un téton en saillie logé dans une cavité en creux ou ouverte aménagée sur la partie inférieure de ladite platine support ; cette cavité, en forme de U évasé renversé, comporte des rebords qui font office de butée pour ledit téton et délimitent l'amplitude du mouvement de ladite platine mobile par rapport à la platine fixe, en particulier l'amplitude du mouvement de tangage ou basculement.

Selon une autre disposition de l'invention, la platine fixe est solidarisée avec le longeron du càdre de sommier au moyen de tenons qui se situent dans l'axe des tenons de fixation de l'embout qui sont aménagés sur la platine mobile.

Selon une variante, les tenons de l'embout sont disposés à la partie supérieure de la platine mobile de façon à permettre un débordement dudit embout et des lattes au-dessus du niveau de ladite platine et éventuellement, du rebord supérieur du longeron du cadre de sommier.

L'invention concerne également, dans le domaine des dispositifs support de lattes d'une manière générale, un organe élastique et son utilisation, et en particulier un organe élastique réalisé en matériau thermoplastique à haute mémoire de forme genre caoutchouc, dont la déformation s'effectue entre les extrémités en forme d'arc, dudit organe. Ce type d'organe élastique présente l'avantage d'être particulièrement silencieux en fonctionnement.

Selon l'invention, cet organe élastique se présente de préférence sous la forme d'un anneau circulaire ou ovale interposé entre des appuis diamétralement opposés situés pour l'un sur la platine fixe et l'autre sur la platine mobile.

Toujours selon l'invention, les extrémités des arcs déformables de l'anneau sont reliées entre elles d'un côté au moins, par une structure de rigidification qui forme une sorte d'encastrement de chacune desdites extrémités pouvant consister d'un côté de l'anneau, en une douille, elle-même verrouillable sur la platine fixe par exemple, et de l'autre côté en une partie en forme de demi-lune au centre de laquelle se situe un ergot qui se loge dans un orifice aménagé sur l'appui de la platine mobile.

Selon une autre disposition de l'invention, l'anneau comporte du côté de l'un au moins de ses appuis, une sorte d'embase constituée de bras qui s'étendent latéralement à partir des extrémités de chacun des arcs, perpendiculairement à l'axe qui passe par lesdits appuis, lesquels bras font office de raidisseurs procurant une plus grande nervosité pour le retour en position repos.

L'invention sera encore détaillée à l'aide de la description suivante et des dessins annexés donnés à titre indicatif, et dans lesquels :
- la figure 1 représente une élévation en coupe du dispositif selon l'invention, interposé entre un longeron du cadre du sommier et un embout support de latte(s), selon deux versions ;
- la figure 2 montre, en perspective, la platine fixe vue de dos, c'est-à-dire vue du côté qui est normalement en appui sur le longeron du cadre du sommier ;
- la figure 3 représente la platine fixe vue de face, en perspective également ;
- la figure 4 représente une perspective de la platine mobile vue de face c'est-à-dire vue du côté de l'embout monté sur ladite platine ;
- la figure 5 représente la platine support mobile vue de dos, en perspective ;
- la figure 6 représente l'organe élastique, en perspective également ;
- la figure 7 représente la cheville servant notamment d'appui pour l'organe élastique ;
- les figures 8 à 11 représentent, en perspective éclatée, les différentes pièces constitutives d'une variante de réalisation du dispositif ;
- la figure 12 représente la platine mobile et l'organe élastique vu de dos, c'est-à-dire vu du côté de la platine fixe, avec une demi-coupe au niveau de la voûte supérieure, du côté droit de la figure.

La figure 1 représente, en coupe, le dispositif élastique faisant office d'interface entre le longeron ou long-pan 1 d'un cadre de sommier et l'embout 2 qui soutient une ou plusieurs lattes 3, selon le cas. Sur cette figure 1, on remarque que le dispositif élastique peut se situer à différents niveaux par rapport au rebord supérieur 4 du longeron 1. Le niveau des lattes 3 et leur position sont choisis en fonction du type de sommier. Ces lattes 3 peuvent être positionnées au-dessus du dispositif élastique ou contre ce dernier.

Le dispositif élastique est fixé sur le longeron 1 au moyen de tenons 6 disposés au dos d'une platine fixe 5.

Le dispositif élastique comprend : - une platine 5 adossée et fixée sur la face interne du longeron 1 au moyen d'un ou plusieurs tenons 6 ou par vis, et - une platine 7 qui est mobile verticalement notamment, laquelle platine 7 comporte au moins un tenon 9 qui permet d'accueillir l'embout 2.

La platine mobile 7 est guidée et solidarisée par rapport à la platine fixe 5 au moyen d'un tenon 10 détaillé plus loin en relation avec les figures suivantes. Cette platine mobile est maintenue en position au moyen d'un organe élastique 11 qui est lui-même solidaire de la platine fixe 5 au moyen d'une cheville 12 détaillée plus loin, laquelle cheville 12 est ancrée à la partie inférieure de ladite platine fixe et verrouillée en rotation sur cette dernière. Le maintien en position de cette cheville 12 provient notamment du fait que sa tête est en contact avec la face interne du longeron 1.

A sa partie supérieure, l'organe élastique 11 coopère avec sur un appui 13 aménagé dans le prolongement du tenon 10.

Le dispositif élastique comporte un nombre de pièces particulièrement réduit qui se limite aux éléments suivants :
- la platine fixe 5 réalisée en matériau plastique approprié ;
- la platine support mobile 7 réalisée également en matériau plastique ;
- l'organe élastique 11 détaillé ci-après, en forme d'anneau réalisé en matériau thermoplastique approprié, adapté à la résistance souhaitée ;
- la cheville 12 qui permet de solidariser l'organe élastique 11 avec la platine fixe 5.

Comme on le remarque ci-après, ces quatre pièces s'assemblent facilement et la cheville 12 forme le verrou de l'ensemble préassemblé.

Le dispositif forme un tout compact qui fait office d'interface entre le cadre 1 du sommier et l'embout 2 qui supporte la ou les lattes 3.

La platine support 7 est mobile verticalement, au moyen de son tenon 10 guidé dans une rainure 14 aménagée sous forme de lumière dans la partie supérieure centrale de la platine fixe 5. Cette platine support 7 peut également pivoter autour de l'axe 15 du tenon 10. Le mouvement de la platine support 7 est contrarié par l'organe élastique 11 qui est interposé entre la cheville 12 et l'appui ou siège 13 aménagé sur ladite platine 7, derrière et dans le prolongement du tenon 10.

L'amplitude du mouvement vertical de la platine support 7 est déterminée par la hauteur de la rainure 14 en forme de lumière et l'amplitude du mouvement de basculement ou de tangage est déterminée par une cavité 17 aménagée dans la paroi 19 de ladite platine support. Cette cavité 17 se présente sous la forme d'un U renversé, aménagé en creux dans la paroi 19. Cette cavité peut également être débouchante, comme représenté plus loin figure 11.

La cheville 12 comporte à son extrémité un téton 20 qui s'étend dans la cavité 17. Les bordures 21 de cette cavité 17 délimitent avec le téton 20 l'amplitude du mouvement de la platine support 7, principalement l'amplitude des mouvements de basculement et de tangage autour de l'axe 15 du tenon 10.

La figure 2 représente, en perspective, la platine fixe 5 vue de dos, c'est-à-dire qu'elle représente la face de cette platine qui est en contact avec le côté interne du longeron 1. Cette platine 6 est réalisée en matériau plastique moulé. Elle comporte une surface plane 26 externe qui apparaît figure 3; cette surface sert de surface de guidage à l'organe élastique 11. Le dos de la face 26 comporte des cavités d'allégement et d'économie de matière, du côté du longeron 1.

A chaque extrémité de cette platine, sensiblement à mi-hauteur, on trouve les tenons 6 qui permettent de la fixer sur le longeron 1 dans des orifices préparés dans ce dernier. Cette platine peut aussi être fixée par vis non représentées, mises en place au niveau des orifices 27.

Dans la partie centrale supérieure de la platine 5, on trouve la rainure 14 en forme de lumière allongée centrée sur un axe vertical. Cette rainure 14 est aménagée en forme de glissière. Une cavité 28 repérée figure 1, s'étend entre la bordure 29 de la rainure 14 et la face inteme du longeron 1 pour loger, comme détaillé plus loin, la tête du tenon 10.

Sous la rainure 14, c'est-à-dire à la partie inférieure de la platine 5, on trouve un orifice 30 dans lequel on introduit la cheville 12 qui est représentée figure 7. La tête 31 de cette cheville 12 se loge dans un creux 32 situé au dos de la platine 5. La forme de cette tête 31 s'inscrit dans un cercle et comporte deux méplats 33 parallèles entre eux dont l'un se situe au même niveau que l'arête inférieure de la platine 5. Le logement en creux 32 a une forme identique à celle de la tête 31 ; sa partie supérieure comporte une surface 33' qui fait office de méplat et ce méplat est en contact avec le méplat 33, de façon à verrouiller la cheville 12 par rapport à la platine 5. Ce verrouillage est également complété au moyen de gorges 34 aménagées selon des génératrices sur la cheville 12 ; ces gorges 34 coopèrent avec des nervures 34' aménagées en saillie dans l'orifice 30.

La cheville 12, lorsqu'elle est en position normale sur la platine 5, sert d'appui et permet d'accueillir l'organe élastique 11 qui est représenté en perspective, figure 6. Cet organe élastique 11 se présente sous la forme d'un anneau circulaire ou ovale. Il comporte deux branches 35 en forme d'arc qui s'étendent latéralement entre une douille 36 disposée à la partie inférieure de l'anneau et une partie 37 en forme de demi-lune, disposée à la partie supérieure.

La douille 36 s'emboîte sur la cheville 12 et elle est verrouillée en rotation sur cette cheville au moyen de deux nervures 39 diamétralement opposées, qui s'engagent dans les gorges 34 aménagées sur ladite cheville 12. L'organe élastique 11 est guidé contre la paroi 26 de la platine fixe 5. Il est enserré entre cette paroi 26 de la platine fixe 5 et la face interne de la platine support mobile 7 représentée figures 4 et 5.

Cette platine support 7 comporte une paroi externe 40 sur laquelle on trouve les tenons 9 qui permettent le montage d'un embout 2. Ces tenons 9 sont par exemple disposés dans l'alignement des tenons 6 mais ils peuvent également être positionnés différemment selon la nature de l'embout 2, à la partie supérieure de la platine support 7, par exemple, comme représenté plus loin figure 11.

La partie supérieure de la platine support 7 forme une sorte de voûte creuse 41 qui tient lieu d'écarteur entre les platines 5 et 7 et coiffe l'organe élastique 11, lequel est interposé entre la paroi externe 26 de ladite platine fixe 5 et la face interne 42 de ladite platine support 7. Le contour de la voûte 41 correspond au contour supérieur de la platine 5 et il s'étend latéralement entre les platines, jusqu'au niveau des axes des tenons 9, figure 4.

La partie supérieure de la voûte 41 est plane et ses rebords sont arrondis se terminant par des portions de parois verticales 43.

Du côté de la platine 5, la voûte 41 comporte une paroi 44 parallèle à la surface extérieure 40 de la platine 7. Cette paroi 44 forme une surface d'appui et de guidage en contact avec la paroi 26 de la platine 5. La distance de cette paroi 44 par rapport à la face interne 42 correspond à l'épaisseur de l'organe élastique 11 ; elle est même sensiblement supérieure.

De cette paroi 44, on voit émerger le tenon 10 en forme de Té horizontal dont le corps 38 est cylindrique et dont la tête 45 s'inscrit dans un cercle. Cette tête 45 comporte deux méplats horizontaux 46 qui sont parallèles entre eux et parallèles à la voûte 41, c'est-à-dire disposés horizontalement. Le méplat supérieur 46 du tenon 10 est dans la position normale repos, en appui sur le surface 46' aménagée en haut de la cavité 28 de la platine fixe 5. Cette surface 46' est horizontale comme le dessus de la platine 5 et permet d'indexer la position de la platine mobile 7 par rapport à ladite platine 5.

La tête 45 du tenon est façonnée pour pouvoir s'introduire dans la lumière de la rainure 14. La distance entre les deux méplats 46 est sensiblement inférieure à la largeur de la rainure 14. Les deux platines 5 et 7 sont positionnées et assemblées l'une par rapport à l'autre au moyen du tenon 10 et en particulier de cette tête 45 qui s'introduit dans la lumière de la rainure 14 et qui après pivotement d'un quart de tour, verrouille les deux pièces l'une par rapport à l'autre, ladite tête 45 étant prisonnière dans le logement 28, lequel logement, figure 1, est façonné dans l'épaisseur de la platine 5 sur sa face arrière.

Le tenon 10 s'étend sous la voûte 41 pour former l'appui 13 qui coopère avec la partie supérieure de l'organe élastique 11 et en particulier sa partie 37 en forme de demi-lune. Cet appui 13 comporte un creux 48 permettant de loger un ergot 49 qui s'étend verticalement au centre de la partie 37, lequel ergot 49 permet de guider et maintenir la partie supérieure de l'organe élastique 11 par rapport à la platine support 7.

Sur la figure 5, on remarque la creusure 17 aménagée dans la paroi 19 de la platine 7. Cette creusure est en forme de U évasé et renversé pour accueillir le téton 20 situé à l'extrémité de la cheville 12. Les bordures 21 de cette creusure 17 constituent une butée en coopération avec le téton 20, délimitant l'amplitude du mouvement de basculement et de tangage de la platine support 7 par rapport à la platine fixe 5.

La faible épaisseur de la platine 5 permet, comme il apparaît figure 1, dans le cas d'un montage du dispositif élastique et en particulier de cette platine 5 en-dessous du niveau supérieur 4 du longeron, de positionner des embouts 2 qui s'étendent jusqu'au niveau supérieur 4 dudit longeron, avec un espace entre l'embout 2 et le longeron qui est relativement faible et qui en particulier, correspond pratiquement à l'espace entre les embouts classiques fixés directement sur le longeron sans l'intermédiaire d'un dispositif élastique, en-dehors des zones de creux d'épaule par exemple.

Les figures 8 à 11 représentent les différentes pièces constitutives d'un autre mode de réalisation du dispositif élastique, selon une perspective éclatée.

La cheville 12 représentée figure 8, comporte un téton 20 sensiblement plus long que précédemment, coopérant avec les rebords 21 de la découpe en U pratiqué dans la paroi 19 de la platine support 7 représentée figure 11.

Toujours figure 11, on remarque que les tenons 9 sont disposés à la partie supérieure de la platine support 7 et non plus en face des tenons 6 de la platine fixe 5 représentée figure 9.

L'organe élastique 11 représenté figure 10, comporte à sa partie supérieure, des bras 50 qui s'étendent latéralement, tangentiellement aux branches 35 en forme d'arc de cercle. Ces bras 50 sont dans le prolongement l'un de l'autre et constituent des raidisseurs. Ils sont en appui sous la voûte 41 de la platine support 7, et s'étendent horizontalement de part et d'autre de l'aménagement 37 en forme de demi-lune. Ils permettent notamment de ramener la platine mobile 7 dans sa position normale horizontale plus rapidement.

La position de l'organe élastique 11 par rapport à la platine mobile 7 apparaît d'une façon plus détaillée figure 12.

La partie supérieure de la platine est représentée en coupe sur la partie droite de la On retrouve la voûte supérieure 41 qui est creuse et sous laquelle s'étend, au centre, le siège 13 qui coopère avec la partie 37 en forme de demi-lune de l'organe élastique 11. Le siège 13 est en fait constitué de deux parties disposées symétriquement par rapport au plan médian 51 de la platine et de l'organe élastique. Les deux portions de siège 13 sont séparées par l'orifice 48 qui permet de loger le tenon 49 aménagé au centre de la partie 37 en forme de demi-lune. Ce tenon 49 est encastré dans l'orifice 48.

Les extrémités 52 de la partie 37 en forme de demi-lune, sont légèrement arrondies et reposent sur une sorte de siège 53 aménagé sous la voûte 41 pour une partie et l'autre partie correspond au rebord inférieur de la paroi 44. Le bras 50 de l'organe élastique s'étend à partir de l'extrémité 52, parallèlement à la voûte 41 et son extrémité 54, de forme arrondie, repose sur une cloison 55 qui s'étend sous la voûte 41.

Ainsi, les bras 50 forment avec la partie en forme de demi-lune 37, une sorte d'embase pour l'organe élastique 11, laquelle embase est en appui sous la voûte 41 de la platine mobile 7.

L'organe élastique 11 s'étale sur toute la surface 42 de la platine 7. La déformation des arcs 35 s'effectue entre l'appui supérieur 13 et l'appui inférieur qui correspond à la cheville 12, laquelle cheville est solidaire de la platine fixe 5.

Les extrémités 56 et 57 des arcs 35 se comportent comme si elles étaient encastrées. L'extrémité 56 fait corps avec la partie 37 en forme de demi-lune et le bras 50 correspondant. L'extrémité 57 fait corps avec la douille 36, laquelle douille est immobilisée en rotation sur la cheville 12, au moyen des nervures 39.

L'organe élastique 11, réalisé en caoutchouc thermoplastique à mémoire de forme, offre un débattement important et une déformation sans bruit ce qui est un atout important dans ce domaine d'utilisation.

Cet organe élastique 11 peut être utilisé entre une platine fixe 5 et une platine mobile 7 telles que représentées sur les figures ; la platine mobile 7 recevant un embout de latte au moyen de ses tenons 9.

L'organe élastique peut également être utilisé et intégré dans un embout de latte, c'est-à-dire entre une platine fixe 5 et une platine mobile 7 qui serait munie directement à la place des tenons 7, de logements pour recevoir l'extrémité des lattes 3.

## Revendications

1. Dispositif élastique faisant office d'interface entre un embout (2) de latte (3) et le longeron (1) d'un cadre de sommier, comprenant :
- une platine (5) adossée à la partie interne dudit longeron (1) et fixée à ce dernier,
- une platine support mobile (7) guidée par rapport à ladite platine fixe (5), munie de moyens pour accueillir ledit embout (2), et
- un organe élastique (11) interposé entre les deux,
**caractérisé en ce que** ledit organe élastique (11) se présente sous la forme d'un anneau en matériau thermoplastique du genre caoutchouc à haute mémoire de forme, lequel anneau est interposé entre un appui disposé à la partie inférieure de la platine fixe (5) et un appui (13) disposé à la partie supérieure de la platine mobile (7), et **en ce que** le guidage vertical de ladite platine mobile (7) par rapport à ladite platine fixe (5), s'effectue au niveau de l'appui supérieur (13) dudit organe élastique (11).

2. Dispositif élastique selon la revendication 1, **caractérisé en ce que** la platine support (7) comporte un tenon cylindrique (10) disposé dans le prolongement de l'appui (13) de l'organe élastique (11), lequel tenon permet de guider ladite platine (7) par rapport à la platine fixe (5), laquelle platine fixe (5) comporte une rainure verticale (14) en forme de lumière dans laquelle s'engage ledit tenon, permettant simultanément le déplacement vertical de la platine mobile et son basculement ou tangage.

3. Dispositif élastique selon la revendication 2, **caractérisé en ce que** le tenon (10) de la platine mobile (7) se présente sous la forme d'un Té dont la tête (45) se loge dans l'épaisseur de la platine fixe (5), laquelle tête s'inscrit dans un cercle et comporte deux méplats (46) parallèles entre eux, horizontaux, perpendiculaires à la rainure (14) de la platine fixe (5), l'écartement desdits méplats (46) étant légèrement inférieur à la largeur de ladite rainure (14) pour permettre, dans un premier temps, le passage de ladite tête (45) au travers de la platine fixe par la lumière de la rainure (14) ; le verrouillage des deux platines (5 et 7) l'une par rapport à l'autre s'effectue dans un deuxième temps, après un mouvement d'un quart de tour des deux platines l'une par rapport à l'autre.

4. Dispositif élastique selon l'une quelconque des revendications 1 à 3, **caractérisé en ce que** l'organe élastique (11) comporte à sa partie inférieure, une douille (36) qui s'enfile et coopère avec une cheville (12) servant d'appui, laquelle cheville est disposée à la partie inférieure de la platine fixe (5), logée dans un orifice (30) de cette dernière, laquelle cheville (12) comporte une tête (31) encastrée dans un creux (32) aménagé dans la partie arrière de ladite platine fixe (5), laquelle tête est immobilisée en rotation et elle est verrouillée par la face interne du cadre (1) du sommier.

5. Dispositif élastique selon la revendication 4, **caractérisé en ce que** la cheville (12) comporte au moins une gorge (34) selon une génératrice, laquelle gorge coopère avec une nervure (39) en saillie à l'intérieur de la douille (36) de l'organe élastique (11), laquelle nervure (39) permet de verrouiller ce dernier par rapport à la platine fixe.

6. Dispositif élastique selon la revendication 1, **caractérisé en ce que** l'organe élastique (11) comporte à sa partie supérieure, un aménagement (37) en forme de demi-lune, ouvert vers le haut, qui coopère avec l'appui (13), lequel aménagement (37) comporte, dans sa partie centrale médiane, orienté vers le haut, un ergot (49) qui s'encastre dans une cavité (48) aménagée dans l'appui (13).

7. Dispositif élastique selon la revendication 6, **caractérisé en ce que** l'organe élastique (11) comporte à sa partie supérieure, des bras (50) qui s'étendent latéralement de part et d'autre de l'aménagement (37), formant des raidisseurs en appui sous la voûte (41) de la platine support (7).

8. Dispositif élastique selon la revendication 4, **caractérisé en ce que** la cheville (12) comporte à son extrémité, du côté de la platine support (7), un téton (20) logé dans une cavité (17) aménagée sur la platine support (7), laquelle cavité en forme de U évasé renversé, comporte des rebords (21) qui font office de butée sur ledit téton (20) et délimitent l'amplitude du mouvement de ladite platine support (7) par rapport à la platine fixe (5).

9. Organe élastique interposé entre une platine fixe (5) et une platine mobile (7) d'un dispositif faisant office d'interface entre un embout de latte (3) et le longeron (1) d'un cadre de sommier, **caractérisé en ce qu'**il est réalisé en matériau thermoplastique à haute mémoire de forme, du genre caoutchouc, dont la déformation s'effectue entre les extrémités d'au moins une pièce en forme d'arc, lequel organe se présente de préférence sous la forme d'un anneau circulaire ou ovale interposé entre des appuis diamétralement opposés situés pour l'un sur ladite platine fixe (5) et pour l'autre sur ladite platine mobile (7).

10. Organe élastique selon la revendication 9, **caractérisé en ce qu'**il comporte une structure de rigidification des extrémités des arcs (35) de l'anneau, laquelle structure consiste d'un côté dudit anneau en une douille (36) qui est verrouillable sur la platine fixe (5) et, de l'autre côté de l'anneau, en une partie (37) en forme de demi-lune au centre de laquelle se situe un ergot (49) qui se loge et s'encastre dans un orifice (48) aménagé sur la platine mobile (7), au niveau de l'appui (13) sur lequel se positionne ladite partie (37) en forme de demi-lune.

11. Organe élastique selon l'une quelconque des revendications 9 ou 10, **caractérisé en ce que** l'anneau comporte, du côté de l'un au moins de ses appuis, une sorte d'embase constituée de bras (50) qui s'étendent latéralement à partir des extrémités de chacun des arcs (35) constituant ledit anneau, perpendiculairement à l'axe passant par lesdits appuis.

## Patentansprüche

1. Elastische Vorrichtung, die als Verbindung eines Ansatzes (2) einer Latte (3) mit dem Längsträger (1) eines Bettgestells dient, umfassend:
• eine Platte (5), die an dem inneren Teil des Längsträgers (1) angelehnt und an letztgenanntem befestigt ist,
• eine bewegliche Stützplatte (7), die in bezug auf die feste Platte (5) geführt wird und mit Mitteln zur Aufnahme des Ansatzes (2) versehen ist, und
• ein elastisches Organ (11), das zwischen den beiden angeordnet ist, **dadurch gekennzeichnet, daß** das elastische Organ (11) in Form eines Ringes aus thermoplastischem Material von der Art eines Kautschuks mit gutem Formgedächtnis vorhanden ist, dass der Ring zwischen einer Stütze, die am unteren Teil der festen Platte (5) angeordnet ist, und einer Stütze (13), die am oberen Teil der beweglichen Platte (7) angeordnet ist, vorgesehen ist und dass die Vertikalführung der beweglichen Platte (7) in bezug auf die feste Platte (5) auf Höhe der oberen Stütze (13) des elastischen Organs (11) erfolgt.

2. Elastische Vorrichtung nach Anspruch 1, **dadurch gekennzeichnet, daß** die Stützplatte (7) einen zylindrischen Zapfen (10) umfasst, der in der Verlängerung der Stütze (13) des elastischen Organs (11) angeordnet ist, wobei der Zapfen es ermöglicht, die Platte (7) in bezug auf die feste Platte (5) zu führen, und dass die feste Platte (5) eine Vertikalnut (14) in Form einer Öffnung umfasst, in die der Zapfen eingreift und die gleichzeitig die Vertikalverschiebung der beweglichen Platte und ihr Kippen oder Schwenken ermöglicht.

3. Elastische Vorrichtung nach Anspruch 2, **dadurch gekennzeichnet, daß** der Zapfen (10) der beweglichen Platte (7) in Form eines T-Stücks vorhanden ist, dessen Kopf (45) in der Dicke der festen Platte (5) gelagert ist, wobei der Kopf in einen Kreis eingeschrieben ist und zwei zueinander parallele, horizontale, zu der Nut (14) der festen Platte (5) senkrechte Abflachungen (46) umfasst, dass der Abstand der Abflachungen (46) etwas geringer als die Breite der Nut (14) ist, um zuerst den Durchgang des Kopfes (45) durch die feste Platte durch die Öffnung der Nut (14) zu ermöglichen; und dass die Verriegelung der beiden Platten (5 und 7) miteinander dann nach einer Bewegung der beiden Platten um eine Vierteldrehung zueinander erfolgt.

4. Elastische Vorrichtung nach einem der Ansprüche 1 bis 3, **dadurch gekennzeichnet, dass** das elastische Organ (11) an seinem unteren Teil eine Hülse (36) aufweist, die über einen Bolzen (12), der als Stütze dient, gezogen wird und mit diesem zusammenwirkt, dass der Bolzen am unteren Teil der festen Platte (5) angeordnet ist, und zwar gelagert in einer Öffnung (30) dieser letztgenannten, dass der Bolzen (12) einen Kopf (31) aufweist, der in einem Hohlraum (32) sitzt, der in dem hinteren Teil der festen Platte (5) vorgesehen ist, und dass der Kopf drehfest ist und von der Rückseite des Rahmens (1) des Tragbalkens verriegelt wird.

5. Elastische Vorrichtung nach Anspruch 4, **dadurch gekennzeichnet, dass** der Bolzen (12) zumindest eine Rille (34) entlang einer Mantellinie aufweist, dass die Rille mit einer Rippe (39) zusammenwirkt, die im Inneren der Hülse (36) des elastischen Organs (11) vorspringt, und dass die Rippe (39) es ermöglicht, letztgenanntes in bezug auf die feste Platte zu verriegeln.

6. Elastische Vorrichtung nach Anspruch 1, **dadurch gekennzeichnet, dass** das elastische Organ (11) an seinem oberen Teil eine halbmondförmige, nach oben offene Lagerung (37) aufweist, die mit der Stütze (13) zusammenwirkt, und dass die Lagerung (37) in ihrem mittleren zentralen Teil, der nach oben gerichtet ist, einen Vorsprung (49) aufweist, der in einen Hohlraum (48), der in der Stütze (13) vorgesehen ist, eingreift.

7. Elastische Vorrichtung nach Anspruch 6, **dadurch gekennzeichnet, dass** das elastische Organ (11) an seinem oberen Teil Arme (50) aufweist, die sich seitlich beiderseits der Lagerung (37) erstrecken und Versteifungsträger bilden, die unter der Wölbung (41) der Stützplatte (7) aufliegen.

8. Elastische Vorrichtung nach Anspruch 4, **dadurch gekennzeichnet, dass** der Bolzen (12) an seinem Ende auf der Seite der Stützplatte (7) einen Zapfen (20) aufweist, der in einem Hohlraum (17) gelagert ist, der auf der Stützplatte (7) vorgesehen ist, und dass der Hohlraum in Form eines umgekehrten erweiterten U Randleisten (21) umfasst, die als Anschlag auf dem Zapfen (20) dienen und die Bewegungsamplitude der Stützplatte (7) in bezug auf die feste Platte (5) begrenzen.

9. Elastisches Organ, das zwischen einer festen Platte (5) und einer beweglichen Platte (7) einer Vorrichtung, die als Verbindung zwischen einem Lattenansatz (3) und dem Längsträger (1) eines Bettgestells dient, angeordnet ist, **dadurch gekennzeichnet, dass** es aus einem thermoplastischen Material mit hohem Formgedächtnis von der Art eines Kautschuks hergestellt ist, dessen Verformung zwischen den Enden von mindestens einem bogenförmigen Stück erfolgt, und dass das Organ vorzugsweise in Form eines kreisförmigen oder ovalen Ringes vorhanden ist, der zwischen sich diametral gegenüberliegenden Stützen angeordnet ist, die einerseits auf der festen Platte (5) und andererseits auf der beweglichen Platte (7) angeordnet sind.

10. Elastisches Organ nach Anspruch 9, **dadurch gekennzeichnet, dass** es eine Struktur zur Versteifung der Enden der Bögen (35) des Ringes aufweist und dass die Versteifungsstruktur auf einer Seite des Ringes in einer Hülse (36), die auf der festen Platte (5) verriegelbar ist, und auf der anderen Seite des Ringes in einem halbmondförmigen Teil (37) besteht, in dessen Mitte sich ein Vorsprung (49) befindet, der in einer Öffnung (48) gelagert und eingesetzt ist, die auf der beweglichen Platte (7) auf Höhe der Stütze (13) vorgesehen ist, auf der sich das halbmondförmige Teil (37) positioniert.

11. Elastisches Organ nach einem der Ansprüche 9 oder 10, **dadurch gekennzeichnet, dass** der Ring auf der Seite von mindestens einer seiner Stützen eine Art Basis aufweist, die von Armen (50) gebildet ist, die sich seitlich von den Enden jedes der Bögen (35), die den Ring bilden, senkrecht zu den durch diese Stützen verlaufenden Achsen erstrecken.

## Claims

1. An elastic device acting as an interface between a lath (3) joining piece (2) and the girder (1) of a rest bar frame, comprising:
- a plate (5) placed against the internal portion of the said girder (1) and attached to the said frame,
- a mobile supporting plate (7) guided with respect to the said fixed plate (5.), provide with means to accommodate the said joining piece (2), and
- an elastic member (11) interposed between both,
**characterised in that** the said elastic member (11) is in the form of a ring of thermoplastic material, such as rubber with high shape retention power, which ring is interposed between a rest provided at the lower portion of the fixed plate (5) and a rest (13) provided at the upper portion of the mobile plate (7), and **in that** vertical guiding of the said mobile plate (7) with respect to the said fixed plate (5) is performed at the upper rest (13) of the said elastic member (11).

2. An elastic device according to claim 1, **characterised in that** the supporting plate (7) comprises a cylindrical tenon (10) provided in the alignment of the rest (13) of the elastic member (11), which tenon enables guiding of the said plate (7) with respect to the fixed plate (5), which fixed plate (5) comprises a vertical groove (14) in the form of a port into which the said tenon engages, enabling simultaneously vertical displacement of the mobile plate and its tilting or pitching.

3. An elastic device according to claim 2, **characterised in that** the tenon (10) of the mobile plate (7) has the form of a T whose head (45) is housed in the thickness of the fixed plate (5), which head is inscribed within a circle and comprises two flats (46) parallel to one another, horizontal, perpendicular to the groove (14) of the fixed plate (5), whereas the spacing between the said flats (46) is slightly smaller than the width of the said groove (14) to allow, in a first step, the passage of the said head (45) through the fixed plate through the port of the groove (14); locking both plates (5 and 7) with respect to one another takes place in a second step, after moving both plates by a quarter turn with respect to one another.

4. An elastic device according to any one of claims 1 to 3, **characterised in that** the elastic member (11) comprises at its lower portion, a bush (36) attached and co-operating with a peg (12) acting as a rest, which peg is arranged at the lower portion of the fixed plate (5), accommodated in an orifice (30) of the said plate, which peg (12) comprises a head (31) nested into a hollow (32) provided in the rear portion of the said fixed plate (5), which head is immobilised in rotation and it is locked by the internal face of the frame (1) of the rest bar.

5. An elastic device according to claim 4, **characterised in that** the peg (12) comprises at least one groove (34) according to a generatrix, which groove co-operates with a notch (39) protruding inside the bush (36) of the elastic member (11), which notch (39) enables to lock the said member with respect to the fixed plate.

6. An elastic device according to claim 1, **characterised in that** the elastic member (11) comprises at its upper portion, a recess (37) in the form of an eccentric cam, open upward, which co-operates with the rest (13), which recess (37) comprises, in its median central portion, turned upward, a lug (49) nesting into a cavity (48) provided in the rest (13).

7. An elastic device according to claim 6, **characterised in that** the elastic member (11) comprises at its upper portion, arms (50) extending laterally on either side of the recess (37), forming stiffeners bearing under the vault (41) of the supporting plate (7).

8. An elastic device according to claim 4, **characterised in that** the peg (12) comprises at its end, on the side of the supporting plate (7), a lug (20) accommodated in a cavity (17) provided on the supporting plate (7), which cavity in the shape of an inverted flared T, comprises rims (21) acting as a stop onto the said lug (20) and delineate the amplitude of the movement of the said supporting plate (7) with respect to the fixed plate (5).

9. An elastic member interposed between a fixed plate (5) and a mobile plate (7) of a device acting as an interface between a lath (3) joining piece and the girder (1) of a rest bar frame, **characterised in that** it is made of thermoplastic material with high shape retention power, such as rubber, whose deformation takes place between the ends of at least one arc-shaped piece, which member has preferably the shape of a circular or oval ring interposed between diametrical rests, one of which being situated on the said fixed plate (5) and the other on the said mobile plate (7).

10. An elastic member according to claim 9, **characterised in that** it comprises a structure for stiffening the ends of arcs (35) of the ring, which structure consists of a bush (36) on one side of the said ring, which bush is lockable on the fixed plate (5) and, on the other side of the ring, of a part (37) in the form of an eccentric cam in the centre of which is situated a lug (49) which is housed and nests in an orifice (48) provided on the mobile plate (7), at the rest (13) on which the said part (37) in the form of an eccentric cam is positioned.

11. An elastic member according to any one of claims 9 or 10, **characterised in that** the ring comprises, on the side of at least one of its rests, a kind of base composed of arms (50) extending laterally from the ends of each of the arcs (35) forming the said ring, perpendicular to the axis going through the said rests.
